# EUROPÄISCHE PATENTSCHRIFT

(11) **EP 0 755 667 B1**
(45) Veröffentlichungstag und Bekanntmachung des Hinweises auf die Patenterteilung: **28.05.2003**
(21) Anmeldenummer: 96810434.9
(22) Anmeldetag: 01.07.1996
(51) Int. Cl.: A61H 15/00

(54) **Fuss,- Bein,- und Handmassagegerät**
Foot, leg and hand massaging device
Dispositif de massage du pied, de la jambe et de la main

(30) Priorität: 28.07.1995 CH 221795
(43) Veröffentlichungstag der Anmeldung: 29.01.1997
(73) Patentinhaber: Ernst Käser Elektromotorenbau, 4654 Lostorf (CH)
(72) Erfinder: Käser, Ernst, 4654 Lostorf (CH)
(74) Vertreter: Braun, André, jr.

(56) Entgegenhaltungen:
- DE-A- 3 215 763
- DE-U- 29 503 483
- US-A- 2 976 867
- US-A- 3 398 741
- US-A- 4 506 660
- US-A- 4 782 823
- US-A- 4 984 569

## Beschreibung

Die Erfindung betrifft ein Gerät für die Fuss-, Bein- und Handmassage mit einer motorisch angetriebenen Massagevorrichtung aus mehreren zwischen zwei, mit einer gemeinsamen, in einem Rahmen drehbaren Achse versehenen Scheiben achsparallel und trommelförmig angeordneten und in den Scheiben frei drehbar gelagerten Massagewalzen und einem auf mindestens eine der zwei seitlichen Scheiben wirkenden Antrieb der Massagevorrichtung.

In einem Rahmen frei drehbar angeordnete Massagewalzen, sind aus der EP 0 325 667 Bl bekannt, wobei diese Ausführungsform eine Abdeckung der Walzen durch ein motorisch angetriebenes Laufband vorsieht. Die Nutzung einer solchen Vorrichtung, die sich nur für die Fussmassage eignet, bedingt, dass die benutzende Person das Laufband in dessen Gegenlaufrichtung und entsprechend dessen Laufgeschwindigkeit, begeht.

Aus US-A-2,976,867 ist ein Massagegerät bekannt, bei dem eine Massagetrommel in einem Gestell schwenkbar angeordnet ist. Die Massagetrommel besteht im wesentlichen aus Massagewalzen mit welliger Oberfläche, die zwischen zwei Scheiben frei drehbar gelagert sind. Da bei diesem Gerät der Aspekt der Höhenverstellbarkeit im Vordergrund steht, ist es verhältnismässig aufwändig konstruiert und somit teuer in der Herstellung.

Der Erfindung liegt die Aufgabe zugrunde, ein insbesondere für gehbehinderte und ältere Personen für Fuss-, Bein- und Handmassagen geeignetes, komfortables, kostengünstiges und sicheres Gerät zu schaffen.

Diese Aufgabe wird gemäss der Erfindung dadurch gelöst, dass bei einem Gerät der eingangs genannten Art der Rahmen aus zwei seitlichen Geräteverkleidungsschalen und dazwischen angeordneten Querverbindungen besteht und die Achse in den Geräteverkleidungsschalen gelagert ist und dass die Massagevorrichtung durch eine Schutzfolie überspannt ist.

Für Fussmassagen wird das Gerät mit Vorteil auf den Boden gestellt, währenddem sich der Benutzer auf einen Stuhl setzt. Nach Einschaltung des Gerätes stellt man die zu massierenden Füsse auf die Schutzfolie. Schon das Eigengewicht der Füsse ergibt eine wohltuende Massagewirkung, welche durch einen erhöhten Druck der Füsse auf die Schutzfolie noch wesentlich wirksamer wird. Einzelne Fussteile, wie z.B. Innen- und Aussenrist, Absatz etc. werden am effizientesten durch entsprechende Auflage des zu massierenden Teiles im Scheitelbereich der Schutzfolie massiert.

Für eine Beinmassage nutzt der Benutzer das Gerät mit Vorteil in liegender Lage , indem das Gerät auf dem Bettende aufgestellt wird und der Benutzer auf dem Bett liegend das Bein über die Schutzfolie hin- und herbewegt.

Um eine optimale Massagewirkung zu erreichen werden die Massagewalzen derart in der Massagevorrichtung eingebaut, dass die radialen Walzenerhebungen einer Massagewalze jeweils versetzt angeordnet sind gegenüber den Walzenerhebungen der nachfolgenden Massagewalze. Die einzelne Massagewalze kann einteilig ausgebildet sein oder sich aus mehreren, auf einer Achse sich frei drehenden Rollen mit unterschiedlichen Walzen erhebungen bestehen.

Die über der Massagevorrichtung angebrachte Schutzfolie weist einen annähernd identischen Radius aus wie derjenige der Massagevorrichtung, sodass schon bei leichtestem Druck durch den auf der Schutzfolie anfliegenden Körperteil, die Massagewalzen der sich drehenden massagevorrichtung, praktisch reibungslos auf der Unterseite der Schutzfolie abrollen.

Die Effizienz, aber auch der Komfort des Gerätes kann durch Massagewalzen mit kleineren oder grösseren Walzenerhebungen, sowie durch die Anzahl der Massagewalzen und einer allenfalls dadurch bedingten Vergrösserung des Durchmessers der seitlichen Scheiben der Massagevorrichtung, verändert werden.

Wird das Gerät beispielsweise auf einem Tisch aufgestellt, kann es ausserdem optimal für Hand-, Unter- und Oberarmmassagen eingesetzt werden.

Die Schutzfolie verhindert, dass infolge einer falschen Benutzung des Gerätes oder durch ein Ausrutschen eines Körperteiles dieser durch die Massagevorrichtung erfasst oder verletzt wird. Auch aus hygienischen Gründen ist für die Schutzfolie die Verwendung eines flexiblen und abwaschbaren, jedoch nur wenig elastischen Materials, z.B. eine durch ein Gewebe verstärkte Kunststofffolie, vorgesehen.

Für den Antrieb der Massagevorrichtung wird vorzugsweise ein Elektromotor mit einem geeigneten Untersetzungsgetriebe verwendet, welcher über ein Antriebsband eine der seitlichen Scheiben der Massagevorrichtung antreibt und welcher durch einen am Rahmen angebrachten Schalter ein- und ausgeschaltet wird.

Im folgenden wird anhand der beiliegenden Zeichnung ein bevorzugtes Ausführungsbeispiel der Erfindung näher erläutert. Es zeigen:
- Fig. 1: ein Massagegerät im Querschnitt,
- Fig. 2: eine Massagevorrichtung in Draufsicht.

Das in Figur 1 dargestellte Gerät besteht im wesentlichen aus der Massagevorrichtung 1, welche aus mehreren trommelförmig angeordneten und an ihren beiden Enden in zwei seitlichen Scheiben 3 frei drehbar gelagerten Massagewalzen 2 gebildet ist und eine der seitlichen Scheiben 3 mittels einem Antriebsband 4 die Massagevorrichtung 1 im Uhrzeigersinn antreibt. Die Achse 5 der Massagevorrichtung 1 ist beidseitig in einem festen Rahmen 6 frei drehbar gelagert, wobei dieser Rahmen durch die zwei seitlichen Gerätverkleidungsschalen 7 und die Querverbindungen 8 und 9 gebildet ist. Die Verlängerung 10 der Querverbindung 9 dient als Abstützung für die Ferse bei der Fussmassage. Die Massagevorrichtung 1 ist durch eine Schutzfolie 11 überspannt, welche an der Verlängerung 10 der Querverbindung 9 und an der Querverbindung 8 befestigt ist und auf deren Unterseite die Massagewalzen 2 abrollen. Der Elektromotor 12 ist mit einem angeflanschten Untersetzungsgetriebe 13 auf der Bodenverkleidung 14 montiert und wird über den Schalter 15 ein- und ausgeschaltet. Zum besseren Verständnis der Figur ist gestrichelt ein Fuss in der für die Fussballenmassage bevorzugten Stellung eingezeichnet.

Figur 2 zeigt das Detail der Massagevorrichtung 1 in der Draufsicht. Beide Gerätverkleidungsschalen 7 weisen Wangen 16 auf (hier nur auf der einen Seite angeschnitten dargestellt), welche die seitlichen Scheiben 3 und das Antriebsband 4 überdecken. Für die Lagerung der Achse 5 sind Verstärkungen 17 an den Gerätverkleidungsschalen 7 vorgesehen. Eine der seitlichen Scheiben 3 weist eine Führungsrille 18 für die Aufnahme des Antriebbandes 4 auf. Nur im Schnitt dargestellt ist die zwischen den Wangen 16 der beiden Gerätverkleidungschalen 7 angeordnete Schutzfolie 11.

## Patentansprüche

1. Fuss-, Bein- und Handmassagegerät mit einer motorisch angetriebenen Massagevorrichtung (1) aus mehreren zwischen zwei, mit einer gemeinsamen, in einem Rahmen drehbaren Achse versehenen Scheiben achsparallel und trommelförmig angeordneten und in den Scheiben frei drehbar gelagerten Massagewalzen (2) und einem auf mindestens eine der zwei seitlichen Scheiben (3) wirkenden Antrieb (4,12,13) der Massagevorrichtung (1) wobei der Rahmen aus zwei seitlichen Geräteverkleidungsschalen (7) und dazwischen angeordneten Querverbindungen besteht und die Achse (5) in den Geräteverkleidungsschalen (7) gelagert ist **dadurch gekennzeichnet dass** die Massagevorrichtung (1) durch eine Schutzfolie (11) überspannt ist ist.

2. Massagegerät nach Anspruch 1, **dadurch gekennzeichnet, dass** jede Massagewalze (2) aus einem Stück besteht.

3. Massagegerät nach Anspruch 1, **dadurch gekennzeichnet, dass** jede Massagewalze (2) aus einer Achse mit aufgeschobenen Rollen mit unterschiedlichen Durchmessern besteht.

4. Massagegerät nach einem der Ansprüche 1-3, **dadurch gekennzeichnet, dass** zwei sich folgende Massagewalzen (2) entgegengesetzte radiale Erhebungen aufweisen.

5. Massagegerät nach einem der Ansprüche 1-4, **dadurch gekennzeichnet, dass** eine Querverbindung (9) eine Verlängerung (10) aufweist, die annähernd auf halber Höhe der Massagevorrichtung (1) liegt und als Fussabstützung ausgebildet ist.

6. Massagegerät nach einem der Ansprüche 1-5, **dadurch gekennzeichnet, dass** der Antrieb einen Elektromotor (12) mit einem angeflanschten Untersetzungsgetriebe (13) und ein auf eine der seitlichen Scheiben (3) wirkendes endloses Antriebsband (4) umfasst.

7. Massagegerät nach einem der Ansprüche 1-6, **dadurch gekennzeichnet, dass** die Schutzfolie (11) eine durch ein Gewebe verstärkte Kunststoffolie ist.

## Claims

1. Foot, leg and hand massaging apparatus comprising a motorized massaging device (1) consisting of several massaging rolls (2) arranged between two disks provided with a common axle rotatable in a frame, the massaging rolls being arranged in a drum-like configuration parallel to the axle and mounted freely rotatable in the disks, and of a drive unit (4, 12, 13) for the massaging device (1) that acts on at least one of the two lateral disks (3), the frame consisting of two lateral shells (7) with stays arranged between them, and the axle (5) running on bearings in the shells (7), **characterized in that** the massaging device (1) is covered with a protective foil (11).

2. Massaging device according to Claim 1, **characterized in that** each massaging roll (2) is made in one piece.

3. Massaging device according to Claim 1, **characterized in that** each massaging roll (2) consists of an axle with rollers of different diameters pushed on to it.

4. Massaging device according to one of Claims 1 - 3, **characterized in that** two consecutive massaging rolls (2) have opposing radial elevations.

5. Massaging device according to one of Claims 1 - 4, **characterized in that** one stay (9) has an extension (10) designed as a foot rest, whose height is approximately half that of the massaging device (1).

6. Massaging device according to one of Claims 1 - 5, **characterized in that** the drive unit comprises an electric motor (12) with a flanged step-down gear system (13), and an endless drive belt (4) acting on one of the lateral disks (3).

7. Massaging device according to one of Claims 1 - 6, **characterized in that** the protective foil (11) is a plastic foil reinforced by woven fabric.

## Revendications

1. Appareil de massage de pieds, de jambes et de mains avec un dispositif de massage (1) commandé par moteur, composé de plusieurs rouleaux de massage (2), disposés entre deux disques pourvus d'un axe commun tournant dans un cadre, parallèles à l'axe et disposés en forme de tambour et tournants librement dans les disques et une commande (4, 12, 13) du dispositif de massage (1) qui agit sur au moins un des deux disques latéraux (3), où le cadre est composé de deux coquilles de revêtement de l'appareil latérales (7) et entre lesquelles sont disposés des assemblages transversaux, et l'axe (5) est situé dans les coquilles de revêtement de l'appareil (7), **caractérisé en ce que** l'appareil de massage (1) est recouvert d'une feuille protectrice (11).

2. Appareil de massage selon la revendication 1, **caractérisé en ce que** chaque rouleau de massage (2) est composé d'une pièce.

3. Appareil de massage selon la revendication 1, **caractérisé en ce que** chaque rouleau de massage (2) est composé d'un axe sur lequel sont glissés des rouleaux de diamètres différents.

4. Appareil de massage selon l'une quelconque des revendications 1 à 3, **caractérisé en ce que** deux rouleaux de massage (2) successifs ont des éminences radiales opposées.

5. Appareil de massage selon l'une quelconque des revendications 1 à 4, **caractérisé en ce qu'**un assemblage transversal (9) présente un allongement (10), qui se situe approximativement à mi-hauteur du dispositif de massage (1) et est formé comme appui pour le pied.

6. Appareil de massage selon l'une quelconque des revendications 1 à 5, **caractérisé en ce que** la commande comporte un moteur électrique (12) avec un engrenage réducteur bridé (13) et une courroie d'entraînement (4) continu agissant sur un des disques latéraux (3).

7. Appareil de massage selon l'une quelconque des revendications 1 à 6, **caractérisé en ce que** la feuille protectrice (11) est une feuille en matière plastique renforcée par un tissu.
